# EUROPÄISCHE PATENTSCHRIFT

(11) **EP 2 668 822 B1**
(45) Veröffentlichungstag und Bekanntmachung des Hinweises auf die Patenterteilung: **22.06.2016**
(21) Anmeldenummer: 12701873.7
(22) Anmeldetag: 26.01.2012
(51) Int. Cl.: H05B 37/02, H05B 33/08

(54) **ANSTEUERUNG MEHRERER IN REIHE GESCHALTETER LEUCHTMITTEL**
ACTUATING A PLURALITY OF SERIES-CONNECTED LUMINOUS ELEMENTS
COMMANDE DE PLUSIEURS SOURCES LUMINEUSES MONTÉES EN SÉRIE

(30) Priorität: 10.02.2011 DE 102011003931
(43) Veröffentlichungstag der Anmeldung: 04.12.2013
(73) Patentinhaber: OSRAM GmbH, 80807 München (DE)
(72) Erfinder: MAIWALD, Hubert, 93073 Neutraubling (DE)
(86) Internationale Anmeldenummer: PCT/EP2012/051183
(87) Internationale Veröffentlichungsnummer: WO 2012/107293

(56) Entgegenhaltungen:
- EP-A2- 2 187 706
- WO-A2-2010/148113
- US-A1- 2010 308 739

## Beschreibung

Die Erfindung betrifft eine Schaltung zur Ansteuerung mehrerer in Reihe geschalteter Leuchtmittel.

Grundsätzlich ist es ein Problem, Halbleiterleuchtelemente, z.B. Leuchtdioden (LED) oder LED-Systeme, direkt an einem elektrischen Stromnetz zu betreiben, insbesondere wenn die Halbleiterleuchtelemente dimmbar sein und zumindest näherungsweise eine sinusförmige Stromaufnahme aufweisen sollen.

Bekannte Ansätze verwenden Aufwärts- oder Abwärtswandler zur Einstellung einer Versorgungsspannung für die Halbleiterleuchtelemente. Auch wird ein Siebkondensator nach der Netzgleichrichtung eingesetzt, um den Strom in den Halbleiterleuchtelementen auf einem nahezu konstanten Pegel zu halten. Derartige Lösungen sind nicht dimmbar. Weiterhin ist der Stromverlauf durch die Halbleiterleuchtelemente nicht sinusförmig, was zu einer nachteiligen Belastung oder zu unerwünschten Störungen des Wechselstromnetzes führt.

Ein weiterer Nachteil besteht darin, dass eine Schaltung ohne Energiespeicher (Siebkondensator) zu einem sichtbaren Flackern der angeschlossenen Leuchtmittel führt. Allerdings weist der Siebkondensator auch den Nachteil auf, dass hohe Umladeströme seine Lebensdauer verringern; somit ist der Siebkondensator oft die Schwachstelle einer Schaltung zur Ansteuerung der Leuchtmittel ist.

In der US 2010/308739 A1 und der EP 2 187 706 A2 zeigen Leuchtvorrichtungen, bei denen in Abhängigkeit von einer angelegten Spannung die Zahl der aktiven Leuchtdioden verändert wird.

Die Aufgabe der Erfindung besteht darin, die vorstehend genannten Nachteile zu vermeiden und insbesondere eine Lösung anzugeben, Halbleiterleuchtelemente dimmbar über eine Netzspannung effizient zu betreiben.

Diese Aufgabe wird gemäß den Merkmalen der unabhängigen Patentansprüche gelöst. Weiterbildungen der Erfindung ergeben sich auch aus den abhängigen Ansprüchen.

Zur Lösung der Aufgabe wird eine Schaltung gemäß Anspruch 1 angegeben.

Somit kann der Energiespeicher vorteilhaft als Ladungspumpe dienen und abhängig von der Höhe der gleichgerichteten Netzspannung
- bei Unterschreiten eines vorgegebenen Schwellwerts elektrische Energie für einen Teil der Leuchtmittel bereitstellen und
- bei Überschreiten des vorgegebenen Schwellwerts (oder eines weiteren Schwellwerts) über die gleichgerichtete Netzspannung aufgeladen werden.

Dies führt dazu, dass im Verlauf eines Zyklus (umfassend z.B. Entladung, Ladung und Entladung des Energiespeichers) zumindest ein Teil der Leuchtmittel nahezu ohne Unterbrechung Licht emittieren kann. Die Unterbrechungen sind nicht vorhanden oder so kurz, dass ein Flackern der Leuchtmittel vom menschlichen Auge nicht wahrnehmbar ist. Durch den als Ladungspumpe arbeitenden Energiespeicher wird somit wirksam ein wahrnehmbares Flackern der Leuchtmittel unterbunden.

Hierbei sei angemerkt, dass die Entladephase insbesondere nur eine Teilentladung des Energiespeichers umfasst (eine vollständige Entladung ist nicht nötig und gegebenenfalls auch unerwünscht). Somit stellt die Ladephase darauf ab, dass elektrische Energie dem Energiespeicher zugeführt wird und die Entladephase stellt darauf ab, dass elektrische Energie aus dem Energiespeicher entnommen wird.

Eine Weiterbildung ist es, dass der Energiespeicher während einer initialen Ladephase über mehrere Zyklen der gleichgerichteten Netzspannung aufladbar ist.

Ist der Energiespeicher, z.B. ein Kondensator, anfangs (nahezu) leer, so wird er über mehrere Zyklen aufgeladen. Danach erfolgt der zyklische Betrieb um einen Arbeitspunkt wie oben beschrieben.

Hierbei sei angemerkt, dass ein Zyklus einer positiven Halbwelle der gleichgerichteten pulsierenden Netzspannung entsprechen kann. Die Frequenz der Halbwellen (und damit der Zyklen) entspricht insbesondere der doppelten Frequenz der Netzwechselspannung.

Insbesondere ist es eine Weiterbildung, dass der Energiespeicher in Reihe mit einer Stromquelle, insbesondere einer Konstantstromquelle oder einer spannungsgesteuerten Stromquelle, geschaltet ist.

Hierdurch kann sichergestellt sein, dass der Energiespeicher während der Entladephase der zweiten Gruppe von Leuchtmitteln einen geeigneten Strom bereitstellt.

Auch ist es eine Weiterbildung, dass die in Reihe geschalteten Leuchtmittel mit einer spannungsgesteuerten Stromquelle in Reihe geschaltet sind.

Durch die spannungsgesteuerte Stromquelle wird der Strom durch die Leuchtmittel (in Abhängigkeit von der Anzahl der mittels der elektronischen Schalter aktivierten Leuchtmittel) eingestellt bzw. begrenzt. Weiterhin kann der Ladestrom des Energiespeichers durch die spannungsgesteuerte Stromquelle begrenzt werden, falls die spannungsgesteuerte Stromquelle bspw. in Reihe zu der Parallelschaltung aus Energiespeicher und Leuchtmittel angeordnet ist.

Ferner ist es eine Weiterbildung, dass die spannungsgesteuerte Stromquelle über die gleichgerichtete Netzspannung ansteuerbar ist.

Durch die Ansteuerung der spannungsgesteuerten Stromquelle mittels der z.B. sinusformähnlichen pulsierenden gleichgerichteten Netzspannung wird erreicht, dass bei geringen Spannungswerten (bei denen nur ein Leuchtmittel oder wenige Leuchtmittel aktiviert sind) auch ein entsprechend angepasster kleinerer Strom durch die Leuchtmittel fließt als bei hohen Spannungswerten (bei denen z.B. alle Leuchtmittel aktiviert sind). Somit stellt die spannungsgesteuerte Stromquelle einen für die gerade aktive Anzahl von Leuchtmitteln geeigneten Strom bereit.

Sowohl die Anzahl der aktiven Leuchtmittel als auch der Strom durch diese Leuchtmittel wird daher durch die Kurvenform der gleichgerichteten Netzspannung beeinflusst bzw. eingestellt. Dies führt vorteilhaft zu einer nahezu sinusförmigen Stromaufnahme und minimiert somit Störungen, die von der Schaltung ausgehend auf das Stromnetz wirken.

Im Rahmen einer zusätzlichen Weiterbildung sind die elektronischen Schalter und die spannungsgesteuerte Stromquelle gemeinsam in einem integrierten Schaltkreis angeordnet.

Eine nächste Weiterbildung besteht darin, dass ein erster Energiespeicher und ein zweiter Energiespeicher vorgesehen sind,
- wobei der erste Energiespeicher
   - während einer Ladephase anhand der elektronischen Schalter parallel zu der ersten Gruppe von Leuchtmitteln geschaltet ist und
   - während einer Entladephase anhand der elektronischen Schalter parallel zu der zweiten Gruppe von Leuchtmitteln geschaltet ist,
- wobei der zweite Energiespeicher
   - während einer Ladephase anhand der elektronischen Schalter parallel zu der ersten Gruppe von Leuchtmitteln geschaltet ist und
   - während einer Entladephase (z.B. anhand der elektronischen Schalter) parallel zu einer dritten Gruppe von Leuchtmitteln geschaltet ist, wobei die dritte Gruppe von Leuchtmitteln beispielsweise eine Teilmenge der ersten Gruppe von Leuchtmitteln ist.

Somit ist es möglich, das Flackern zusätzlich zu verringern, indem eine weitere Ladungspumpe vorgesehen wird. Insbesondere können beide Energiespeicher während der Entladephase (z.B. wenn die gleichgerichtete Netzspannung einen vorgegebenen Schwellwert erreicht oder unterschreitet) abwechselnd aktiviert werden. Dies kann durch eine entsprechende Ansteuerung von elektronischen Schaltern erfolgen, die z.B. in Reihe mit dem jeweiligen Energiespeicher angeordnet sind.

Eine Ausgestaltung ist es, dass anhand einer Steuereinheit eine Erfassung und Auswertung der gleichgerichteten Netzspannung erfolgt und abhängig von einer Höhe der erfassten Netzspannung mehr oder weniger viele Leuchtmittel über die elektronischen Schalter aktivierbar sind.

Insbesondere werden abhängig von der Höhe der gleichgerichteten Netzspannung unterschiedliche elektronische Schalter angesteuert. So können über die gleichgerichtete Netzspannung stufenweise unterschiedliche elektronische Schalter aktiviert werden und somit eine unterschiedliche Anzahl der in Reihe geschalteten Leuchtmittel aktiviert oder deaktiviert werden. Der Verlauf einer pulsierenden Gleichspannung kann somit genutzt werden, um abhängig von deren Spannungswert unterschiedlich viele der Leuchtmittel zu aktivieren bzw. zu deaktivieren.

Die elektronischen Schalter sind parallel zu den Leuchtmitteln angeordnet. Insbesondere kann jeder elektronische Schalter bei dessen Aktivierung eine unterschiedliche Anzahl von Leuchtmitteln überbrücken (bzw. kurzschließen). Es ist von Vorteil, wenn die elektronischen Schalter so angeordnet sind, dass bei Aktivierung eines ersten elektronischen Schalters eines der Leuchtmittel, bei Aktivierung eines zweiten elektronischen Schalters zwei der Leuchtmittel, bei Aktivierung eines dritten elektronischen Schalters drei der Leuchtmittel, etc. überbrückbar sind. Bei Aktivierung des letzten elektronischen Schalters werden beispielsweise alle bis auf eines der in Reihe geschalteten Leuchtmittel überbrückt.

Durch ein gemeinsames Bezugspotential der elektronischen Schalter wird beispielsweise sichergestellt, dass jeder der elektronischen Schalter mit der gleichen Schaltspannung aktivierbar ist.

Eine alternative Ausführungsform besteht darin, dass insbesondere anhand der Steuereinheit eine dimmbare Ansteuerung der Leuchtmittel erfolgt.

So kann z.B. mittels einer Referenzspannung, die von einem Benutzer veränderbar sein kann, eine Helligkeitsregelung (Dimmung) der in Reihe geschalteten Leuchtmittel erfolgen.

Eine nächste Ausgestaltung ist es, dass die Steuereinheit und die elektronischen Schalter gemeinsam in einem Schaltkreis integriert ausgeführt sind.

Eine Weiterbildung ist es, dass das Leuchtmittel mindestens ein Halbleiterleuchtelement, insbesondere eine Gruppe von Halbleiterleuchtelementen, umfasst.

Bei dem Halbleiterleuchtelement kann es sich um eine Leuchtdiode (LED) handeln.

Eine Ausgestaltung ist es, dass die elektronischen Schalter Halbleiterschalter, insbesondere Transistoren, Bipolartransistoren und/oder Mosfets umfassen.

Auch ist es eine Ausgestaltung, dass der Energiespeicher einen Kondensator, einen Elektrolytkondensator oder eine Batterie umfasst.

Die Batterie kann eine wiederaufladbare Batterie sein.

Ausführungsbeispiele der Erfindung werden nachfolgend anhand der Zeichnungen dargestellt und erläutert.

Es zeigen:
- Fig.1: ein schematisches Schaltbild mit einer Ladungspumpe zum Betrieb mehrerer in Reihe geschalteter Leuchtdioden an einer Netzwechselspannung;
- Fig.2: ein schematisches Schaltbild mit zwei Ladungspumpen zum Betrieb mehrerer in Reihe geschalteter Leuchtdioden an einer Netzwechselspannung basierend auf der Darstellung von Fig.1;
- Fig.3: eine schematische Schaltungsanordnung mit einer Steuereinheit zur Ansteuerung elektronischer Schalter.

Es wird vorgeschlagen, eine oder mehrere Ladungspumpen zum Betreiben von Leuchtmitteln zu verwenden, wobei die mindestens eine Ladungspumpe beispielsweise zu Beginn (im Wesentlichen oder bevorzugt) kontinuierlich und danach zyklisch (oder iterativ) aufgeladen wird. In Zeiträumen, in denen ein Wert der Netzspannung klein ist, wird die Energie für die Leuchtmittel (insbesondere eine Kette bzw. eine Reihenschaltung von Halbleiterleuchtelementen, z.B. Leuchtdioden) zur Verfügung gestellt, ohne dabei die Stromaufnahme von dem Stromnetzwerk wesentlich zu verzerren bzw. zu stören.

Die Leuchtmittel können über eine spannungsgesteuerte Stromquelle betrieben werden, wobei als steuernde Spannung beispielsweise eine pulsierende gleichgerichtete Netzspannung dienen kann. Die (sinusähnlichen) Halbwellen der gleichgerichteten (pulsierenden) Netzspannung weisen die doppelte Frequenz der Netzwechselspannung (also z.B. 100Hz oder 120Hz) auf. Damit ergibt sich auch ein (nahezu bzw. im Wesentlichen) sinusförmiger Betriebsstrom für den Betrieb der Leuchtmittel.

Die Leuchtmittel können über elektronische Schalter angesteuert werden. Bei den elektronischen Schaltern kann es sich um Halbleiterschalter, z.B. Transistoren, Bipolartransistoren, Mosfets, etc. handeln. Vorzugsweise können Halbleiterschalter mit einem gemeinsamen Bezugspotential eingesetzt werden. Dadurch vereinfacht sich die Ansteuerung der Halbleiterschalter. Außerdem können die Halbleiterschalter zusammen mit der sie ansteuernden Einheit integriert (z.B. auf Silizium) ausgeführt sein.

**Fig.1** zeigt ein schematisches Schaltbild zum Betrieb mehrerer in Reihe geschalteter Leuchtdioden 101 bis 109 an einer Netzwechselspannung 110.

Die Netzwechselspannung 110 wird über einen Gleichrichter 111 in eine (pulsierende) Gleichspannung umgewandelt. Die Gleichspannung ist nach dem Gleichrichter 110 mit der Anode einer Diode 112 (positive Versorgungsspannung) und mit dem Anschluss einer Stromquelle 121 (Massepotential) verbunden.

Die Kathode der Diode 112 ist mit einem Knoten 113 verbunden. Der Knoten 113 ist über eine Reihenschaltung aus einer Diode 114 und einer (optionalen) Stromquelle 115 mit einem Knoten 118 verbunden, wobei die Kathode der Diode 114 in Richtung des Knotens 113 zeigt.

Die Leuchtdioden 101 bis 109 sind in gleicher Orientierung in Reihe geschaltet, wobei die Anode der Leuchtdiode 101 mit dem Knoten 113 und die Kathode der Leuchtdiode 109 mit einem Knoten 119 verbunden ist. Die Stromquelle 121 ist zwischen diesem Knoten 119 und dem Gleichrichter 111 angeordnet.

Ein Abgriff oder Mittenabgriff zwischen den Leuchtdioden 104 und 105 wird als ein Knoten 127 bezeichnet. Zwischen dem Knoten 127 und dem Knoten 118 ist eine Diode 120 angeordnet, deren Kathode in Richtung des Knotens 118 zeigt. Zwischen dem Knoten 117 und dem Knoten 119 ist ein Kondensator 117 (z.B. ausgeführt als ein Elektrolytkondensator) angeordnet.

Der Knoten 127 ist weiterhin mit dem Drain-Anschluss eines Mosfets 122 verbunden. Der Source-Anschluss des Mosfets 122 ist mit dem Knoten 119 verbunden. Ein Abgriff zwischen den Leuchtdioden 105 und 106 ist mit dem Drain-Anschluss eines Mosfets 123 verbunden. Der Source-Anschluss des Mosfets 123 ist mit dem Knoten 119 verbunden. Ein Abgriff zwischen den Leuchtdioden 106 und 107 ist mit dem Drain-Anschluss eines Mosfets 124 verbunden. Der Source-Anschluss des Mosfets 124 ist mit dem Knoten 119 verbunden. Ein Abgriff zwischen den Leuchtdioden 107 und 108 ist mit dem Drain-Anschluss eines Mosfets 125 verbunden. Der Source-Anschluss des Mosfets 125 ist mit dem Knoten 119 verbunden. Ein Abgriff zwischen den Leuchtdioden 108 und 109 ist mit dem Drain-Anschluss eines Mosfets 126 verbunden. Der Source-Anschluss des Mosfets 126 ist mit dem Knoten 119 verbunden.

Bei den Dioden 112, 114 und 120 kann es sich um Dioden vom Typ 1N4004 handeln. Jede Leuchtdiode 101 bis 109 kann als mindestens eine Leuchtdiode bzw. als mindestens ein Halbleiterleuchtelement ausgeführt sein. Insbesondere kann jede Leuchtdiode 101 bis 109 eine Gruppe von Leuchtdioden umfassen. Eine Sollspannung für eine Gruppe der Leuchtdioden kann insbesondere der Gesamtspannung durch die Anzahl der Leuchtdioden pro Gruppe entsprechen.

Beispielsweise kann jede Leuchtdiode 101 bis 109 einer Gruppe von Leuchtdioden entsprechen, die eine Versorgungsspannung von 35V benötigen.

Die Gate-Anschlüsse der Mosfets 122 bis 126 werden durch eine geeignete Steuereinheit (nicht in Fig.1 gezeigt; Details zur Steuereinheit: siehe auch Fig.3) angesteuert. So können die Mosfets abhängig von der Höhe der Netzspannung aktiviert werden, z.B.
- der Mosfet 126 bei einer Netzspannung in Höhe von 8*35V=280V;
- der Mosfet 125 bei einer Netzspannung in Höhe von 7*35V=245V;
- der Mosfet 124 bei einer Netzspannung in Höhe von 6*35V=210V;
- der Mosfet 123 bei einer Netzspannung in Höhe von 5*35V=175V;
- der Mosfet 123 bei einer Netzspannung in Höhe von 4*35V=140V.

Wird der jeweilige Mosfet 122 bis 126 aktiviert (kurzgeschlossen), sperren vorzugsweise die verbleibenden Mosfets. Im obigen Beispiel bedeutet dies, dass bei einer Netzspannung in einem Bereich zwischen ca. 175V und 210V der Mosfet 123 leitend geschaltet wird, wodurch die Leuchtdioden 106 bis 109 kurzgeschlossen bzw. überbrückt sind. Somit sind während dieser Dauer nur die Leuchtdioden 101 bis 105 wirksam in Reihe geschaltet und können durch die (aktuelle) Netzspannung betrieben werden. Entsprechendes gilt für die anderen Schaltzustände.

Anstelle der Mosfets können beliebige elektronische Schalter eingesetzt werden, z.B. (Bipolar-)Transistoren o.ä. Die elektronischen Schalter können zusammen mit der Steuereinheit und/oder den Stromquellen z.B. auf Silizium-Basis integriert hergestellt sein.

Es sei angemerkt, dass Mittenabgriff oder Abgriff eine Möglichkeit der Kontaktierung zwischen zwei Bauelementen bezeichnet. Dies entspricht elektrisch einem Knoten, der mit mehreren Bauelementen verbunden sein kann.

Der Kondensator 117 wird zunächst über mehrere Netzperioden über eine Schwellenspannung der vier Leuchtdioden 101 bis 104 (im obigen Beispiel: 140V) aufgeladen. Die Aufladung erfolgt über den Knoten 127 und die Diode 120. Die Stromquelle 121 begrenzt auch den Ladestrom für den Kondensator 117. Während des Aufladens werden die Mosfets 122 bis 126 vorzugsweise sperrend angesteuert, d.h. keine der Leuchtdioden 105 bis 109 ist kurzgeschlossen.

Die maximale Aufladung des Kondensators 117 ist hierbei begrenzt auf in etwa die Spannung, die an den fünf Leuchtdioden 105 bis 109 abfällt (im obigen Beispiel: 175V).

Sinkt die Netzspannung an dem Knoten 118 unterhalb ein vorgegebenes Niveau ab (z.B. 165V in dem obigen Beispiel), so fließt die in dem Kondensator 117 gespeicherte Energie über die Diode 114 und den Knoten 113 in die Reihenschaltung der Leuchtdioden. Hierbei wird durch die optional vorhandene Stromquelle 115 der Stromfluss begrenzt. Vorzugsweise ist in diesem Fall der Mosfet 122 leitend geschaltet, die verbleibenden Mosfets 123 bis 126 sperren. Damit fließt der Strom von dem Knoten 113 über die Leuchtdioden 101 bis 104 und den Mosfet 122 zu dem Knoten 119 und von dort weiter über die Stromquelle 121 in Richtung des Gleichrichters 111.

Die Stromquelle 121 begrenzt den durch die Leuchtdioden fließenden Strom sowie den maximalen Ladestrom des Kondensators 117.

Insofern können zyklisch mit der doppelten Frequenz der Netzwechselspannung (die pulsierende Gleichspannung, die von dem Gleichrichter 111 bereitgestellt wird, weist die doppelte Netzfrequenz auf) die Leuchtdioden 101 bis 109 betrieben werden, wobei bei einer Netzspannung, die kleiner als ein vorgegebener Schwellwert ist, der Mosfet 122 leitend geschaltet wird und die Leuchtdioden 101 bis 104 von dem Kondensator 117 versorgt werden. Der Kondensator wird wieder nachgeladen sobald die Netzspannung größer als der vorgegebene Schwellwert ist (bzw. größer als ein zweiter Schwellwert, der wiederum größer als der genannte Schwellwert ist); in diesem Fall wird zumindest der Mosfet 122 wieder deaktiviert (sperrend geschaltet).

Vorzugsweise kann die Schaltung so dimensioniert werden, dass zumindest die Leuchtdioden 101 bis 104 nicht (oder nur für einen sehr kurzen Zeitraum) stromlos sind, unabhängig von dem momentanen Spannungswert der pulsierenden gleichgerichteten Wellenform der Netzspannung.

Das erstmalige Aufladen des Kondensators 117 kann über mehrere Netzzyklen erfolgen, da (auch) der Ladestrom durch die Stromquelle 121 begrenzt wird.

Optional kann die Stromquelle 115 entfallen. Bei der Stromquelle 115 kann es sich um eine Konstantstromquelle oder um eine spannungsgesteuerte Stromquelle handeln. Im letzteren Fall kann die steuernde Spannung von der gleichgerichteten Netzspannung bereitgestellt werden.

Bevorzugt liegt die Energie, die während des Ladezyklus dem Kondensator 117 zugeführt wird, über seiner zyklischen Entladeenergie. Vorzugsweise ist die Ladespannung größer als die Entladespannung des Kondensators. Beispielsweise kann auch die Aufladezeit länger sein als die Entladezeit und/oder kann ein Mittelwert des Ladestroms für den Kondensator 117 größer als ein Mittelwert seines Entladestroms sein.

Somit kann die Spannung an dem Kondensator 117 nach erfolgtem Aufladen um einen Betriebspunkt pendeln. In dem hier beschriebenen Beispiel kann diese Spannung zwischen der vier- bis fünffachen Leuchtdioden-Spannung pendeln, also zwischen 140V und 175V. Vorteilhaft wird der Kondensator 117 so ausgelegt, dass in der dargestellten Anwendung das Spannungsniveau von 140V während des Entladezyklus nicht unterschritten wird.

Beispielsweise erfolgt die Nachladung des Kondensators 117 wenn die Netzspannung so groß ist, dass gar kein Mosfet 122 bis 126 leitend geschaltet ist oder dass nur der Mosfet 126 leitend geschaltet ist. Dies entspricht in dem hier beschriebenen Beispiel einem Nachladen des Kondensators 117 ab einer Spannung in Höhe von ca. 280V.

Bei der Stromquelle 121 handelt es sich vorzugsweise um eine spannungsgesteuerte Stromquelle, wobei die Steuerspannung mittels der (gleichgerichteten) Netzspannung erfolgen kann (gestrichelte Linie 116 in Fig.1). Damit ist sichergestellt, dass auch der Strom durch die Leuchtdioden bzw. zum Aufladen des Kondensators (nahezu) sinusförmig (bzw. sinusähnlich aufgrund des gleichgerichteten pulsierenden sinus-halbwellenförmigen Signals) ist und damit das Stromnetz nicht bzw. nicht signifikant stört.

Die Dioden 112, 114 und 120 können als elektronische Schalter, z.B. als Transistoren, Mosfets, etc. realisiert sein. Insbesondere können die elektronischen Schalter zusammen mit der Stromquelle 115 und/oder der Stromquelle 121 integriert ausgeführt sein.

Dadurch, dass der Kondensator 117 Ladung in die Leuchtdioden "pumpt", wenn die gleichgerichtete Netzspannung unter eine vorgegebene Schwelle absinkt, erfolgt eine Intensitätsmodulation der Leuchtmittel mit einer Frequenz, die oberhalb der doppelten Netzfrequenz liegt. Somit wird wirksam ein wahrnehmbares Flackern der Leuchtdioden verhindert.

Bei dem Kondensator 117 handelt es sich in der in Fig.1 vorgestellten Beschaltung um eine Ladungspumpe: Der Kondensator 117 (nach initialer Aufladung) wird abhängig von der Spannung eines Eingangssignals für eine bestimmte Zeitdauer geladen; fällt die Spannung unter ein vorgegebenes Niveau, pumpt der Kondensator Ladung in die Leuchtmittel. Entladen und Laden können sich zyklisch abwechseln, wobei ein Zyklus durch eine sinusähnliche Halbwelle einer gleichgerichteten Wechselspannung vorgegeben sein kann.

Nachfolgend wird beispielhaft erläutert, dass auch mehrere Ladungspumpen zum Betrieb der Leuchtmittel vorgesehen sein können.

Fig.2 zeigt ein schematisches Schaltbild zum Betrieb mehrerer in Reihe geschalteter Leuchtdioden 101 bis 109 an einer Netzwechselspannung 110 basierend auf der Darstellung von Fig.1.

In Ergänzung zu der Ladungspumpe von Fig.1, umfassend den Kondensator mit Stromquelle 115 sowie zugehöriger Beschaltung, weist Fig.2 eine weitere Ladungspumpe auf. Hierdurch lassen sich die Pausenzeiten weiter verkürzen und ein nochmals kontinuierlich erscheinender Helligkeitseindruck erreichen.

Im Unterschied zu Fig.1 weist Fig.2 einen Kondensator 201 (beispielsweise einen Elektrolytkondensator) auf, der mit einer Stromquelle 202 und einer Diode 204 in Reihe geschaltet ist, wobei die Kathode der Diode 204 mit einem Knoten 203, der dem Abgriff zwischen der Leuchtdiode 105 und der Leuchtdiode 106 entspricht, verbunden ist. Der Kondensator 201 ist mit seinem negativen Pol mit dem Knoten 119 verbunden. Ein Abgriff zwischen dem Kondensator 201 und der Stromquelle 202 ist über eine Diode 205 mit dem Knoten 127 verbunden, wobei die Anode der Diode 205 in Richtung des Knotens 127 zeigt.

Bei den Dioden 204, 205 handelt es sich beispielsweise um die gleichen Typen wie bei den Dioden 112, 114 und 120 (1N4004).

Die Stromquelle 202 kann eine zu- bzw. abschaltbare Stromquelle, insbesondere eine gesteuerte Stromquelle, sein.

Analog zu den vorstehenden Ausführungen zu Fig.1 wird der Kondensator 201 über die Spannung an dem Knoten 127 und die Diode 205 aufgeladen. Fällt die Spannung an dem Knoten 203 unter eine vorgegeben Spannung, die kleiner als die Spannung des geladenen Kondensators 201 ist, so kann die Stromquelle 202 zugeschaltet werden und der Kondensator 201 speist Energie über die Diode 204 in den Knoten 203 und versorgt somit die Leuchtdioden 106 bis 109 mit Energie. Der Ladestrom für den Kondensator 201 wird durch die (spannungsgesteuerte) Stromquelle 121 begrenzt und der Strom durch die Leuchtdioden 106 bis 109 wird auch durch die (ggf. spannungsgesteuerte oder konstante) Stromquelle 202 begrenzt.

Optional kann die Stromquelle 202 entfallen und durch einen elektronischen Schalter ersetzt werden, der von der Steuereinheit angesteuert werden kann. Beispielsweise kann mit der Aktivierung des Mosfets 122 (Ladung fließt von dem Kondensator 117 in die Leuchtdioden 101 bis 104 und über den Mosfet 122 in den Knoten 119) auch dieser elektronische Schalter aktiviert werden: Dann fließt zusätzlich Ladung von dem Kondensator 201 über den Knoten 203 durch die Leuchtdioden 106 bis 109 (alle Mosfets 123 bis 126 sperren). Auch ist es möglich, dass die zu- bzw. abschaltbare Stromquelle 202 (oder der stattdessen vorgesehene Schalter) und der Mosfet 122 alternierend (mit gleichen oder unterschiedlichen Ein- und/oder Ausschaltdauern) betrieben werden.

Somit kann die Versorgung der Leuchtdioden 106 bis 109 durch den Kondensator 201 zusätzlich zu der Versorgung der Leuchtdioden 101 bis 104 durch den Kondensator 117 (siehe obige Ausführungen) erfolgen.

**Fig.3** zeigt eine schematische Schaltungsanordnung mit einer Steuereinheit 302 zur Ansteuerung elektronischer Schalter (z.B. der Gate-Anschlüsse der in Fig.1 und Fig.2 gezeigten Mosfets 122 bis 126).

Bei den Leuchtmitteln 305 handelt es sich beispielsweise um Halbleiterleuchtelemente oder Gruppen von Halbleiterleuchtelementen, die miteinander in Reihe geschaltet sind. Insbesondere können Gruppen von Leuchtmitteln jeweils gemeinsam angesteuert werden.

Eine pulsierende Gleichspannung 301 mit der doppelten Frequenz einer Netzwechselspannung wird einer Steuereinheit 302 zugeführt. Die Steuereinheit kann einen Prozessor und/oder einen (Mikro-)Controller aufweisen, der abhängig von dem Verlauf der pulsierenden Gleichspannung 301 die elektronischen Schalter 303 ansteuert. Die Schalter 303 können den in Fig.1 und Fig.2 gezeigten Mosfets entsprechen. Zusätzlich ist es möglich, dass auch die Stromquellen 115 und/oder 202 zu- bzw. abgeschaltet werden (siehe diesbezüglich den Schalter in der Stromquelle 202 in Fig.2). Grundsätzlich ist es möglich, auch andere elektronische Schalter, z.B. (Bipolar) Transistoren, zu verwenden.

Die Steuereinheit 302 wertet den Verlauf einer Halbwelle der pulsierenden Gleichspannung 301 aus, indem abhängig von der Höhe der Spannung der Halbwelle einer oder mehrere der Schalter 303 angesteuert wird/werden, so dass dem Spannungsverlauf angepasst stufenweise die Leuchtmittel 305 über die Schalter 303 aktiviert werden (hierbei kann stufenweise die Anzahl der aktivierten Leuchtmittel 305 entsprechend der Höhe des Spannungsverlaufs erhöht werden). Dazu wird vorzugsweise die Halbwelle in Stufen oder Schaltschwellen unterteilt, so dass mit ansteigender Spannung stufenweise die Leuchtmittel 305 zugeschaltet werden und mit abfallender Spannung der Halbwelle stufenweise die Leuchtmittel 305 wieder abgeschaltet werden.

Weiterhin wird die pulsierende Gleichspannung 301 auch einer spannungsgesteuerten Stromquelle 304 (vergleiche: spannungsgesteuerte Stromquelle 121 in Fig.1 und Fig.2) zugeführt, anhand derer ein Strom durch die Leuchtmittel 305 abhängig von der Spannung der Halbwelle bereitgestellt (insbesondere begrenzt) wird. Somit kann erreicht werden, dass sich auch der Strom durch die Leuchtmittel 305 im Wesentlichen in Phase mit der Netzspannung befindet, was sich günstig auf den Powerfaktor auswirkt und störende Einflüsse der Schaltung auf das Stromnetz reduziert bzw. verhindert.

Auch zeigt die Steuereinheit 302 (mindestens) einen Energiespeicher 306, der wie hier beschrieben als Ladungspumpe funktioniert und abhängig von der Höhe der pulsierenden Gleichspannung Ladung in die Leuchtmittel "pumpt".

Der Energiespeicher 306 ist hier beispielhaft als Teil der Steuereinheit dargestellt, kann aber auch separat zu dieser ausgeführt sein. Optional kann in diesem Fall die Steuereinheit mindestens einen Schalter zur Aktivierung des Energiespeichers ansteuern.

Alternativ ist es möglich, dass die Steuereinheit 302 die spannungsgesteuerte Stromquelle 304 ansteuert.

### Weitere Vorteile:

Die mindestens eine Ladungspumpe wird während der Leuchtphase der Leuchtmittel aufgeladen; während der Zeit, in der die Netzenergie nicht zur Verfügung steht oder nicht zum Betrieb der Leuchtmittel ausreichend ist, wird von der mindestens einen Ladungspumpe Energie zum Betrieb des Leuchtmittels bereitgestellt. Die Energiespeicherung kann beispielsweise mittels eines Kondensators oder mittels eines anderen Energiespeichers erfolgen.

Diese Lösung hat auch den Vorteil, dass der Powerfaktor im Wesentlichen von der spannungsgesteuerten Stromquelle abhängig ist und von dieser auch begrenzt wird. Hierdurch resultiert eine im Wesentlichen sinusförmige Strombelastung des Stromnetzes.

Die Ladungspumpe kann diskret oder integriert ausgeführt sein.

Insbesondere kann die Ladungspumpe Teil der Kette der Leuchtmittel (z.B. in eine LED-Kette integriert) sein. Vorteilhaft sind Realisierungen, bei denen die Ladespannung der mindestens einen Ladungspumpe höher als deren Entladespannung ist; insbesondere ist es von Vorteil, wenn während einer zyklischen Aufladung der Ladungspumpe mehr Strom bereitgestellt wird als während der zyklischen Entladung der Ladungspumpe. Entsprechend (alternativ oder zusätzlich) kann auch die zyklische Aufladung der Ladungspumpe länger dauern als ihre zyklische Entladung.

### Bezugszeichenliste:

- 101 bis 109: Leuchtdiode bzw. Gruppe von Halbleiterleuchtelementen
- 110: Netzwechselspannung
- 111: Gleichrichter
- 112: Diode
- 113: Knoten
- 114: Diode
- 115: Stromquelle (Konstantstromquelle oder spannungsgesteuerte Stromquelle)
- 116: Spannung zur Steuerung der spannungsgesteuerten Stromquelle
- 117: Kondensator
- 118: Knoten
- 119: Knoten
- 120: Diode
- 121: spannungsgesteuerte Stromquelle
- 122 bis 126: elektronische Schalter (n-Kanal Mosfets)
- 127: Knoten

- 201: Kondensator
- 202: Stromquelle mit elektronischem Schalter (aktivierbar z.B. von der Steuereinheit)
- 203: Knoten
- 204, 205: Dioden

- 301: gleichgerichtete pulsierende Netzspannung (doppelte Frequenz im Vergleich zur Netz (wechsel) spannung)
- 302: Steuereinheit
- 303: elektronische Schalter
- 304: spannungsgesteuerte Stromquelle
- 305: Leuchtmittel (z.B. Reihenschaltung aus Halbleiterleuchtelementen oder Reihenschaltung aus Halbleiterleuchtsystemen, wobei jedes Halbleiterleuchtsystem mindestens ein Halbleiterleuchtelement aufweist)
- 306: Energiespeicher (Ladungspumpe), z.B. (Elektrolyt-)Kondensator

## Patentansprüche

1. Schaltung zur Ansteuerung mehrerer in Reihe geschalteter Leuchtmittel (101-109; 305)
- umfassend mehrere elektronische Schalter (122-126; 303), die in Abhängigkeit von einer gleichgerichteten Netzspannung (301) ansteuerbar sind,
- wobei die mehreren elektronischen Schalter (122-126; 303) parallel zu mindestens einem Teil der Leuchtmittel (105-109) angeordnet sind,
- wobei jeder der mehreren elektronischen Schalter (122-126; 303) bei Aktivierung jeweils mindestens eines der in Reihe geschalteten Leuchtmittel (105-109; 305) kurzschließt,
**dadurch gekennzeichnet, dass**
- die Schaltung mindestens einen ersten Energiespeicher (117; 306) umfasst,
- der während einer Ladephase anhand der elektronischen Schalter parallel zu einer ersten Gruppe von Leuchtmitteln (105-109) geschaltet ist und
- der während einer Entladephase anhand der elektronischen Schalter parallel zu einer zweiten Gruppe von Leuchtmitteln (101-104) geschaltet ist,
- wobei an der ersten Gruppe von Leuchtmitteln eine höhere Spannung abfällt als an der zweiten Gruppe von Leuchtmitteln.

2. Schaltung nach dem vorhergehenden Anspruch, bei der der erste Energiespeicher (117; 201; 306) während einer initialen Ladephase über mehrere Zyklen der gleichgerichteten Netzspannung (301) aufladbar ist.

3. Schaltung nach einem der vorhergehenden Ansprüche, bei der der erste Energiespeicher (117; 201; 306) in Reihe mit einer Stromquelle (115; 202), insbesondere einer Konstantstromquelle oder einer spannungsgesteuerten Stromquelle, geschaltet ist.

4. Schaltung nach einem der vorhergehenden Ansprüche, bei der die in Reihe geschalteten Leuchtmittel (101-109; 305) mit einer spannungsgesteuerten Stromquelle (121; 304) in Reihe geschaltet sind.

5. Schaltung nach Anspruch 4, bei der die spannungsgesteuerte Stromquelle (121; 304) über die gleichgerichtete Netzspannung (301) ansteuerbar ist.

6. Schaltung nach einem der Ansprüche 4 oder 5, bei der die elektronischen Schalter (122-126; 303) und die spannungsgesteuerte Stromquelle (121; 304) gemeinsam in einem integrierten Schaltkreis angeordnet sind.

7. Schaltung nach einem der vorhergehenden Ansprüche, umfassend einen zweiten Energiespeicher (201),
- wobei der zweite Energiespeicher
- während einer Ladephase anhand der elektronischen Schalter parallel zu der ersten Gruppe von Leuchtmitteln (105-109) geschaltet ist und
- während einer Entladephase parallel zu einer dritten Gruppe von Leuchtmitteln (106-109) geschaltet ist, wobei die dritte Gruppe von Leuchtmitteln insbesondere eine Teilmenge der ersten Gruppe von Leuchtmitteln (105-109) ist.

8. Schaltung nach einem der vorhergehenden Ansprüche, bei der anhand einer Steuereinheit (302) eine Erfassung und Auswertung der gleichgerichteten Netzspannung (301) erfolgt und abhängig von einer Höhe der erfassten Netzspannung (301) mehr oder weniger viele Leuchtmittel (101-109; 305) über die elektronischen Schalter (122-126; 303) aktivierbar sind.

9. Schaltung nach Anspruch 8, bei der anhand der Steuereinheit eine dimmbare Ansteuerung der Leuchtmittel erfolgt.

10. Schaltung nach einem der Ansprüche 8 oder 9, bei der die Steuereinheit (302) und die elektronischen Schalter (122-126; 303) gemeinsam in einem Schaltkreis integriert ausgeführt sind.

11. Schaltung nach einem der vorhergehenden Ansprüche, bei der das Leuchtmittel mindestens ein Halbleiterleuchtelement, insbesondere eine Gruppe von Halbleiterleuchtelementen umfasst.

12. Schaltung nach einem der vorhergehenden Ansprüche, bei der die elektronischen Schalter Halbleiterschalter, insbesondere Transistoren, Bipolartransistoren und/oder Mosfets umfassen.

13. Schaltung nach einem der vorhergehenden Ansprüche, bei der der Energiespeicher einen Kondensator, einen Elektrolytkondensator oder eine Batterie umfasst.

## Claims

1. Circuit for actuating a plurality of light-emitting means (101-109; 305) which are connected in series,
- comprising a plurality of electronic switches (122-126; 303), which can be actuated depending on a rectified system voltage (301),
- wherein the plurality of electronic switches (122-126; 303) are arranged in parallel with at least some of the light-emitting means (105-109),
- wherein each of the plurality of electronic switches (122-126; 303) short-circuits on activation of in each case at least one of the light-emitting means (105-109; 305) connected in series,
**characterized in that**
- the circuit comprises at least one first energy store (117; 306),
- which is connected in parallel with a first group of light-emitting means (105-109) during a charge phase by virtue of the electronic switches, and
- which is connected in parallel with a second group of light-emitting means (101-104) during a discharge phase by virtue of the electronic switches,
- wherein there is a higher voltage drop across the first group of light-emitting means than across the second group of light-emitting means.

2. Circuit according to the preceding claim, in which the first energy store (117; 201; 306) can be charged during an initial charge phase over a plurality of cycles of the rectified system voltage (301).

3. Circuit according to one of the preceding claims, in which the first energy store (117; 201; 306) is connected in series with a current source (115; 202), in particular a constant current source or a voltage-controlled current source.

4. Circuit according to one of the preceding claims, in which the light-emitting means (101-109; 305) connected in series are connected in series with a voltage-controlled current source (121; 304).

5. Circuit according to Claim 4, in which the voltage-controlled current source (121; 304) is actuable via the rectified system voltage (301).

6. Circuit according to either of Claims 4 and 5, in which the electronic switches (122-126; 303) and the voltage-controlled current source (121; 301) are arranged together in an integrated circuit.

7. Circuit according to one of the preceding claims, comprising a second energy store (201),
- wherein the second energy store
- is connected in parallel with the first group of light-emitting means (105-109) during a charge phase by virtue of the electronic switches, and
- is connected in parallel with a third group of light-emitting means (106-109) during a discharge phase, wherein the third group of light-emitting means is in particular a subset of the first group of light-emitting means (105-109).

8. Circuit according to one of the preceding claims, in which detection and evaluation of the rectified system voltage (301) is performed using a control unit (302) and, depending on a level of the detected system voltage (301), more or fewer light-emitting means (101-109; 305) can be activated via the electronic switches (122-126; 303).

9. Circuit according to Claim 8, in which dimmable actuation of the light-emitting means is performed using the control unit.

10. Circuit according to either of Claims 8 and 9, in which the control unit (302) and the electronic switches (122-126; 303) are integrated together in a circuit.

11. Circuit according to one of the preceding claims, in which the light-emitting means comprises at least one semiconductor light-emitting element, in particular a group of semiconductor light-emitting elements.

12. Circuit according to one of the preceding claims, in which the electronic switches comprise semiconductor switches, in particular transistors, bipolar transistors and/or MOSFETs.

13. Circuit according to one of the preceding claims, in which the energy store comprises a capacitor, an electrolyte capacitor or a battery.

## Revendications

1. Circuit pour la commande de plusieurs sources lumineuses montées en série (101-109; 305),
- comprenant plusieurs interrupteurs électroniques (122-126; 303), qui peuvent être commandés en fonction d'une tension de réseau redressée (301),
- dans lequel les multiples interrupteurs électroniques (122-126; 303) sont montés en parallèle sur au moins une partie des sources lumineuses (105-109),
- dans lequel chacun des multiples interrupteurs électroniques (122-126; 303) se met en court-circuit lors de l'activation respectivement d'au moins une des sources lumineuses (105-109; 305) montées en série,
**caractérisé en ce que**
- le circuit comprend au moins un premier accumulateur d'énergie (117; 306),
- qui pendant une phase de charge est monté en parallèle sur un premier groupe de sources lumineuses (105-109) au moyen des interrupteurs électroniques et
- qui pendant une phase de décharge est monté en parallèle sur un deuxième groupe de sources lumineuses (101-104) au moyen des interrupteurs électroniques,
- dans lequel il se produit une baisse de tension plus forte au premier groupe de sources lumineuses qu'au deuxième groupe de sources lumineuses.

2. Circuit selon la revendication précédente, dans lequel le premier accumulateur d'énergie (117; 201; 306) peut être chargé pendant une phase de charge initiale par plusieurs cycles de la tension de réseau redressée (301).

3. Circuit selon l'une quelconque des revendications précédentes, dans lequel le premier accumulateur d'énergie (117; 201; 306) est monté en série avec une source de courant (115; 202), en particulier une source de courant constant ou une source de courant commandée par la tension.

4. Circuit selon l'une quelconque des revendications précédentes, dans lequel les sources lumineuses montées en série (101-109; 305) sont montées en série avec une source de courant commandée par la tension (121; 304).

5. Circuit selon la revendication 4, dans lequel la source de courant commandée par la tension (121; 304) peut être commandée par la tension de réseau redressée (301).

6. Circuit selon l'une des revendications 4 ou 5, dans lequel les interrupteurs électroniques (122-126; 303) et la source de courant commandée par la tension (121; 304) sont agencés ensemble dans un circuit intégré.

7. Circuit selon l'une quelconque des revendications précédentes, comprenant un deuxième accumulateur d'énergie (201),
- dans lequel le deuxième accumulateur d'énergie
- pendant une phase de charge est monté en parallèle sur le premier groupe de sources lumineuses (105-109) au moyen des interrupteurs électroniques et
- pendant une phase de décharge est monté en parallèle sur un troisième groupe de sources lumineuses (106-109), dans lequel le troisième groupe de sources lumineuses est en particulier une partie du premier groupe de sources lumineuses (105-109).

8. Circuit selon l'une quelconque des revendications précédentes, dans lequel on effectue une détection et une évaluation de la tension de réseau redressée (301) au moyen d'une unité de commande (302) et un nombre plus ou moins élevé de sources lumineuses (101-109; 305) peuvent être activées par les interrupteurs électroniques (122-126; 303) en fonction d'une hauteur de la tension de réseau détectée (301).

9. Circuit selon la revendication 8, dans lequel on effectue une commande progressive des sources lumineuses à l'aide de l'unité de commande.

10. Circuit selon l'une des revendications 8 ou 9, dans lequel l'unité de commande (302) et les interrupteurs électroniques (122-126; 303) sont réalisés ensemble de façon intégrée dans un circuit intégré.

11. Circuit selon l'une quelconque des revendications précédentes, dans lequel la source lumineuse comprend au moins un élément lumineux à semi-conducteur, en particulier un groupe d'éléments lumineux à semi-conducteur.

12. Circuit selon l'une quelconque des revendications précédentes, dans lequel les interrupteurs électroniques comprennent des interrupteurs à semi-conducteur, en particulier des transistors, des transistors bipolaires et/ou des mosfets.

13. Circuit selon l'une quelconque des revendications précédentes, dans lequel l'accumulateur d'énergie comprend un condensateur, un condensateur électrolytique ou une batterie.
